# FASCICULE DE BREVET EUROPEEN

(11) **EP 1 102 552 B1**
(45) Date de publication et mention de la délivrance du brevet: **07.05.2003**
(21) Numéro de dépôt: 98941565.8
(22) Date de dépôt: 07.08.1998
(51) Int. Cl.: A41D 13/00, A41D 1/04, A41B 1/08

(54) **VETEMENT DE SPORT ADAPTE AU TENNIS**
SPORTBEKLEIDUNG BESONDERS GEEIGNET FÜR TENNIS
tennis adapted sportswear

(43) Date de publication de la demande: 30.05.2001
(73) Titulaire: Antonini, Emanuele, 06300 Nice (FR)
(72) Inventeur: Antonini, Emanuele, 06300 Nice (FR)
(74) Mandataire: Hautier, Jean-Louis
(86) Numéro de dépôt international: FR9801766
(87) Numéro de publication internationale: WO00007471

(56) Documents cités:
- US-A- 4 100 622
- US-A- 4 458 365
- US-A- 4 663 782
- US-A- 5 234 214

## Description

La présente invention concerne une chemise pour la pratique du tennis qui permette à un joueur de tennis, de prendre plus aisément ses balles dans les poches de son short.

La prise de ces balles est traditionnellement effectuée, bien entendu, à l'aide de la main. Étant donné que la chemise de tennis est très souvent portée en dehors du short, le joueur est gêné dans son mouvement de prises balles.

Le résultat du rapport de recherche préliminaire du brevet français°970648900 du 16/05/97, décrit l'existence de 3 (trois) brevets américains mais qui n'ont pas dans le même but que celui du brevet déposé.
. Brevet US 4458365 A du 10/07/84 décrit une blouse d'allaitement,
. Brevet US 4663782 A du 12/05/87 décrit une blouse d'allaitement,
. Brevet US 5234214 A du 10/08/93 décrit un teneur de balles de tennis.

Certaines chemises de tennis comportent une zone échancrée par le fabriquant afin d'éviter ce problème rencontré par les joueurs lors de ses entraînements et matchs. Ce procédé n'élimine pas les inconvénients d'utilisation signalés.

La chemise selon l'invention permet de remédier à cet inconvénient. Elle comporte en effet selon une première caractéristique un système de boutons pressions ainsi que des découpes dans la chemise de tennis destinées à faciliter la prise de balles. Les boutons-pression mâles se situent au milieu du bas des coutures de la chemise, sur les deux côtés et les boutons-pression femelle au-dessus de ces dernières, à une distance telle que lors du boutonnage, le passage de la main du joueur est aisé par l'espace laissé. Les découpes sont de formes triangulaires et au nombre de quatre, une de chaque côté des deux boutons-pression mâles. Ainsi, quand les joueurs boutonnent la pression mâle et femelle ensemble, et grâce aux découpes, les accès aux poches du short son libres.

Selon des modes particulières de réalisation :
- La partie visible, lorsque boutonnage est effectué, peut-être utilisé comme support publicitaire.
- Le système de boutons-pression peut-être remplacé par de la bande Velcro (marque déposée)
- Les formes de découpes triangulaires peuvent être modifié en forme oblique
- L'invention peut servir aussi bien au droitier qu'au gaucher puisque le dispositif est répété des deux côtés de la chemise de tennis.

Les dessins annexes illustrent l'invention :
La figure 1 représente vue de face, le dispositif de l'invention
La figure 2 représente vue de dos, le dispositif de l'invention
La figure 3 représente vue de côté, le dispositif de l'invention
La figure 4 représente vue de côté, le dispositif de l'invention en action

En référence à ces dessins, le dispositif comporte deux boutons-pression mâles (1,1'), deux boutons-pression femelles (2,2'), et quatre découpes (3f,3f',3d,3d'). Lorsque les pressions mâles (1,1') se boutonnent avec les pressions femelles (2,2') et grâce aux découpes (3f,3f',3d,3d'), la partie libérée (4) facilite alors la prise de balles dans la poche du short (5). La distance entre les deux boutons-pression mâles et femelles (1 et 2, 1' et 2') est telle que la partie découverte (4) laisse un passage pour la main dans la poche (5), très aisé.

A titre d'exemple non limitatif, les découpes de formes triangulaires (3f;3f',3d,3d') auront des longueurs de cinq centimètres à la base et des hauteurs de quinze centimètres. Ainsi, la distance qui séparera les boutons-pression mâles (1,1') et femelles (2,2') sera de trente centimètres. La chemise selon l'invention est particulièrement destinée à faciliter la prise de balles de tennis.

## Revendications

1. Chemise pour la pratique du tennis comportant deux paires de découpes (3f, 3f', 3d, 3d') chacune située en partie basse de chaque côté de la chemise et définissant un pan libre, **caractérisée par le fait**
**qu'**elle comporte, pour chaque paire de découpes (3f, 3f', 3d, 3d'), deux boutons pression complémentaires (1, 1', 2, 2'), l'un mâle, l'autre femelle, ou deux bandes Velcro ® complémentaires, les deux boutons pression ou les deux bandes Velcro ® étant placés l'un vers le bas de la chemise, et l'autre au dessus du premier à une distance prédéterminée, permettant le maintien de chaque pan libre en position rabattue lorsque les boutons pressions ou les bandes Velcro ® complémentaires sont solidarisés.

2. Chemise pour la pratique du tennis, selon la revendication 1, **caractérisée par le fait**
**que** les découpes (3f, 3f', 3d , 3d') ont une hauteur de 15 cm et que la distance séparant chaque bouton pression (1, 1', 2, 2') ou bande Velcro ® de son complémentaire est de 30 cm.

3. Chemise, selon l'une quelconque des revendications 1 ou 2, **caractérisée par le fait que** les découpes ont une forme triangulaire.

4. Chemise, selon l'une quelconque des revendications 1 à 3, **caractérisée par le fait**
**que** les boutons pression (1, 1', 2, 2') ou les bandes Velcro ® se situent au niveau des coutures de la chemise.

## Patentansprüche

1. Hemd zur Ausübung des Tennissports mit zwei jeweils paarweise im unteren Bereich auf jeder Seite des Hemdes angeordneten Ausschnitten (3f, 3f', 3d, 3'), die einen frei hängenden Stoffabschnitt bilden, **gekennzeichnet dadurch,**
**dass** es für jedes Ausschnittpaar (3f, 3f', 3d, 3d') zwei komplementäre Druckknöpfhälften (1, 1', 2, 2') besitzt, die ineinander eingreifen, oder zwei komplementäre Velcro®-Bänder wobei jeweils eine der beiden Druckknopfhälften bzw. eines der beiden Velcro®-Bänder am unteren Ende des Hemdes aufgebracht sind und dass andere Element in einer bestimmten Entfernung über dem ersten angeordnet ist, um das freie Stoffstück zusammenzuhalten, wenn die beiden komplementären Druckknopfhälften oder komplementären Velcro®-Bänder zusammengefügt sind.

2. Hemd zur Ausübung des Tennissports gemäß Anspruch 1, **gekennzeichnet dadurch,**
**dass** die Ausschnitte 3f, 3f', 3d, 3d') eine Höhe von 15 cm haben und dass die Entfernung zwischen den beiden Druckknopfhälften (1, 1', 2, 2') bzw. den komplementären Velcro®-Bandhälften 30 cm beträgt.

3. Hemd gemäß einem der Ansprüche 1 oder 2, **gekennzeichnet dadurch,**
**dass** die Ausschnitte dreieckförmig sind.

4. Hemd gemäß einem der Ansprüche 1 bis 3, **gekennzeichnet dadurch,**
**dass** die Druckknöpfe (1, 1', 2, 2') oder die Klettenbänder im Nahtbereich des Hemdes sitzen.

## Claims

1. Shirt for playing tennis, comprising two pairs of cutouts (3f, 3f', 3d, 3d') each located in the lower portion on each side of the shirt and defining a free space, **characterized by** the fact,
that it comprises, for each pair of cutouts (3f, 3f', 3d , 3d'), two coacting snap members (1, 1', 2, 2'), one male, the other female, or two coacting Velcro ® hook and eye strips, the two snap members or the two Velcro ® strips being placed one toward the bottom of the shirt, the other above the first at a predetermined distance permitting holding each free flap in folded-up position when the snap members or coacting Velcro ® strips are secured together.

2. Shirt for playing tennis, according to claim 1, **characterized by** the fact
that the cutouts (3f, 3f', 3d , 3d') have a height of 15 cm and at the distance separating each snap pair (1, 1', 2, 2') or Velcro ® strip pair is 30 cm.

3. Shirt, according to any one of claims 1 or 2, **characterized by** the fact,
that the cutouts are of triangular shape.

4. Shirt, according to any one of claims 1 or 3, **characterized by** the fact,
that the snap members (1, 1', 2, 2') or the Velcro ® strips are located along the seams of the shirt.
